# EUROPÄISCHE PATENTSCHRIFT

(11) **EP 0 965 667 B1**
(45) Veröffentlichungstag und Bekanntmachung des Hinweises auf die Patenterteilung: **05.09.2001**
(21) Anmeldenummer: 99810516.7
(22) Anmeldetag: 11.06.1999
(51) Int. Cl.: D01H 9/16, B65H 67/04

(54) **Vorrichtung zum Trennen eines Faserbandes**
Device for severing a sliver
Dispositif pour couper une mèche

(30) Priorität: 18.06.1998 CH 130898
(43) Veröffentlichungstag der Anmeldung: 22.12.1999
(73) Patentinhaber: MASCHINENFABRIK RIETER AG, 8406 Winterthur (CH)
(72) Erfinder: Weisigk, Lars, 8400 Winterthur (CH); Näf, Beat, 8645 Jona (CH)

(56) Entgegenhaltungen:
- EP-A- 0 846 795
- DE-A- 3 633 428
- PATENT ABSTRACTS OF JAPAN vol. 017, no. 131 (C-1036), 18. März 1993 (1993-03-18) & JP 04 308232 A (HARA SHIYOKUKI SEISAKUSHIYO:KK), 30. Oktober 1992 (1992-10-30)

## Beschreibung

Die Erfindung bezieht sich auf eine Vorrichtung zum Trennen eines in Spinnkannen abgelegten Faserbandes beim Kannenwechsel gemäß dem Oberbegriff des Anspruchs 1, sowie ein Verfahren zur Durchführung des Trennvorganges.

Eine Vorrichtung ist aus der CH-673 483 bekannt. Dort wird eine Trennvorrichtung mit Mitteln zum Klemmen und Durchtrennen vorgeschlagen, welche beim Kannenwechsel aus einer Ruhestellung in eine Arbeitsstellung verstellt wird. Wie aus dem Ausführungsbeispiel Fig. 1 bis Fig. 6 dieser Schweizer Patentschrift zu entnehmen, müssen zwei Schwenkarme 91, 90 über einen Hebel 26, mit welchem sie gekoppelt sind, in eine gemeinsame Ebene verschoben, bzw. verschwenkt werden, damit der als Trennelement wirkende Kamm (52) das Faserband trennen kann. Der Hebel (26) ist mit Hilfe eines Pneumatikzylinders (30) verschwenkbar. Nachteilig bei dieser Lösung ist, dass beide Arme verstellt werden müssen, um den Trennvorgang durchzuführen.

Aus der eigenen gattungsbildenden Anmeldung EP-846 795 ist eine Ausführung einer Bandtrennung beschrieben, wobei Mittel zum Trennen des Faserbandes an einem schwenkbaren Arm angeordnet sind. Dabei wird ein Ausführungsbeispiel (Fig. 9 - 11) gezeigt, wobei das Trennelement vertikal verschiebbar gelagert ist und durch einen Schlitz in das Oberteil der Bandablage eindringen kann, um die Bandtrennung durchzuführen.

Dies bedingt einerseits eine aufwendige Konstruktion und kann andererseits zur Beschädigung der Bandstruktur der oben auf der Kanne aufliegenden Bandschlaufen führen, wenn diese bei der Verschiebung der Kanne an dem Schlitz im Oberteil der Bandablage quer entlangstreifen.

Des weiteren wird in dieser Anmeldung ein weiteres Ausführungsbeispiel gezeigt, wobei zwei gezackte Trennbleche über einen Hebelmechanismus horizontal zusammengeführt werden, um einerseits das von der Kanne heraushängende Band zu erfassen und andererseits die Bandtrennung durchzuführen.

Bei dieser Ausführung ist es erforderlich, die gegeneinander verschobenen Trennbleche über einen grösseren Bereich zu führen, um das Faserband sicher zu erfassen. Daraus resultiert, dass für den Trennvorgang einige Zeit benötigt wird, um ihn durchzuführen. Ausserdem ist mit dieser Einrichtung nicht gewährleistet, dass die Trennstelle des Faserbandes nur an einer Stelle durchgeführt wird.

Die Erfindung stellt sich nunmehr die Aufgabe, die Ausführung der EP-846 795 weiter zu entwickeln und eine Vorrichtung zur Bandtrennung vorzuschlagen, welche eine einfache und sichere Bandtrennung ohne Beschädigung der Bandstruktur der oben auf der Kanne aufliegenden Bandschlaufen in kurzer Zeit ermöglicht.

Diese Aufgabe wird durch die Kennzeichnenden Merkmale des Anspruchs 1 gelöst.

Durch diese Einrichtung ist es möglich, das Faserband durch das verzahnte Trennblech sofort in jener Lage zu erfassen und sicher und schnell zu trennen. Durch die Führung des verzahnten Trennbleches während des Trennvorganges auf der Unterseite der Drehkopfplatte wird gewährleistet, dass sämtliche Fasern des Faserbandes von wenigstens einem Zahn der Zahngarnitur des Trennbleches vollständig zur sicheren Trennung erfasst werden.

Des weiteren wird vorgeschlagen, dass das Trennblech während des Trennvorganges über Federelemente in Anlage gegen die Unterseite der Drehkopfplatte gehalten wird. Dadurch wird eine sichere und exakte Führung der Zahnspitzen zur vollständigen Erfassung der Fasern des Faserbandes an der Unterseite der Drehkopfplatte gewährleistet.

Der weitere Vorschlag, das Trennblech aussermittig zwischen den beiden Klemmkanten anzuordnen gewährleistet, dass zwischen den beiden Klemmkanten jeweils nur eine Faserbandtrennung erfolgt und zwar an der Stelle, an welcher das Trennblech in einem geringeren Abstand zur Klemmkante angeordnet ist. Als Zusatzeffekt wird dadurch die Anbringung eines Verstellelementes zwischen den beiden Klemmkanten zur Verstellung des Trennbleches ermöglicht.

Es wird weiterhin vorgeschlagen, dass die Zähne der Zahngarnitur des Trennbleches, in Bewegungsrichtung während des Trennvorganges gesehen, unter einem spitzen Winkel α geneigt sind. Durch diese Ausbildung der Zähne wird gewährleistet, dass sämtliche Fasern des Faserbandes in den Bereich des Zahnfusses für den eigentlichen Trennvorgang überführt werden.

Für die Durchführung des Trennvorganges ist vorteilhaft, dass sich der Eingriffswinkel β der vorderen Zahnflanken der Zähne bis zum Zahnfuss hin verkleinern.

Ebenfalls vorteilhaft für das Einziehen des Faserbandes in den Bereich des Zahnfusses, wo der eigentliche Trennvorgang durchgeführt wird, ist es, dass sich in Bewegungsrichtung während des Trennvorganges gesehen, der Anstellwinkel γ der hinteren Zahnflanken der Zähne zum Zahnfuss hin vergrössert.

Des weiteren wird vorgeschlagen, dass das Trennblech über Führungsmittel derart geführt wird, so dass die Zahnspitzen des Trennbleches während seiner Verschiebung aus einer Ruhestellung in Richtung der Unterseite der Drehkopfplatte bewegt werden.

Dadurch wird gewährleistet, dass beim Hochschwenken des Schwenkarmes in Richtung der Drehkopfplatte die Zahnspitzen des Trennbleches nicht mit voller Wucht auf die Drehkopfplatte aufschlagen können und somit zu Beschädigungen führen. Das heisst, in Ruhestellung des Trennbleches befinden sich die Zahnspitzen unterhalb der Ebene, in welcher sich die linienförmigen Haltestellen der Klemmkanten befinden.

Zur Durchführung dieser vertikalen Bewegung des Trennbleches aus seiner Ruhestellung in die Arbeitsstellung wird vorgeschlagen, dass das Führungsmittel aus wenigstens einem am Schwenkarm festgelagerten Führungsbolzen gebildet ist, der in wenigstens eine Kulissenführung des Trennbleches eingreift. In der Regel sind zwei solcher Kulissenführungen vorgesehen, um die parallele Verschiebung des Trennbleches in Bezug auf die oberen Klemmlinien zu gewährleisten. Der Ausdruck "Führungsbolzen" ist dabei allgemein zu verstehen und nicht nur auf einen zylindrisch ausgebildeten Bolzen ausgerichtet. Andere Querschnittsformen und Ausführungen des Führungsbolzens sind ebenfalls darunter zu verstehen.

Vorzugsweise wird vorgeschlagen, dass das Trennblech mit wenigstens einem kurvenförmig ausgebildeten Schlitz versehen ist, in welchem der Führungsbolzen eingreift.

Wie bereits zuvor beschrieben, wird vorgeschlagen, an dem Trennblech ein Stellmittel zur Längsverschiebung anzulenken, wobei dieses Stellmittel aus einem im Schwenkarm gelagerten Zylinder ausgebildet sein kann.

Zur Aufbringung einer ausreichenden Klemmkraft, bzw. zum Erhalt einer sicheren Klemmung des Faserbandes wird vorgeschlagen, dass der um eine Schwenkachse gelagert Schwenkarm über ein mehrgliedriges Getriebe mit einem am Gestell gelagerten Stellglied, z.B. einem Zylinder, verbunden ist.

Vorzugsweise erfolgt die Krafteinleitung auf den Schwenkarm etwa mittig in Längsrichtung des Schwenkarmes gesehen. Damit wird eine gleichmässige Anpresskraft der Klemmkanten auf der Drehkopfplatte erzielt. Die Anlenkung, bzw. Lagerung des Schwenkhebels kann dabei so ausgebildet sein, so dass der Schwenkhebel in Längrichtung beschränkt kippbar ist.

Um ein unbeabsichtigtes Auslösen der Verschiebebewegung des Trennbleches zu unterbinden, wird vorgeschlagen, dass der Schwenkarm mit einem Schaltglied versehen ist, das unterbrechend durch die Bewegung des Schaltarmes in die Steuerleitung für das Stellmittel des Trennbleches eingreift. Dadurch wird gewährleistet, dass die Auslösung der Verschiebebewegung des Trennbleches nur dann erfolgen kann, wenn die beiden Klemmkanten mit einem entsprechenden Anpressdruck auf der Unterseite der Drehkopfplatte aufliegen. Diese Ausführung deckt auch die notwendigen Sicherheitsvorkehrungen ab.

Um die Trenneinrichtung auf unterschiedliche Materialien (Stapel, Werkstoff usw.) einstellen zu können, wird vorgeschlagen, dass die Verschiebegeschwindigkeit des Trennbleches und/oder die Schwenkgeschwindigkeit des Schwenkarmes einstellbar ausgebildet ist. Damit kann man auch unterschiedlichen Geschwindigkeiten in der Bandablage Rechnung tragen.

Es wird weiterhin vorgeschlagen, dass das Material der Oberfläche der Drehkopfplatte gegenüber dem Material der Zahnspitzen des Trennbleches abriebfester ausgebildet ist. Durch die federbelastete Anlage der Zahnspitzen des Trennbleches entsteht ein natürlicher Abrieb (Verschleiss) des Materials. Durch die vorgeschlagene Materialwahl wird jedoch gewährleistet, dass das Teil (Trennblech), das am leichtesten austauschbar ist und auch kostengünstiger ist, als Austauschteil ausgebildet ist.

In Bezug auf die Anordnung des Schwenkarmes wird vorgeschlagen, dass die Schwenkachse des Schwenkarmes im Bereich der Drehachse eines Rotationskannenwechslers angebracht ist. Damit wird eine kompakte Anbringung des Schwenkarmes im Bereich des Drehkreuzes ermöglicht. Ausserdem wird dadurch gewährleistet, dass sich die Antriebsteile des Schwenkarmes ausserhalb des normal von der Bedienungsperson zugänglichen Bereiches befinden. Die Erfindung ist jedoch nicht auf die Anwendung an einem Rotationswechsler eingeschränkt und kann auch an einem Linearwechsler zur Anwendung kommen.

Vorteilhafterweise befindet sich der Schwenkbereich des Schwenkarmes oberhalb des Drehkreuzes des Rotationswechslers.

Es wird weiterhin ein Verfahren zur Durchführung des Trennvorganges vorgeschlagen, wobei der Start des Wechselvorganges der vollen Kanne gegen eine in Bereitschaft stehende leere Kanne dann bei abgesenkter Drehzahl des Trichterrades erfolgen soll, wenn die Auslassöffnung des Trichterrades eine bestimmte Position erreicht hat. Diese Position wird über geeignete Sensoren abgetastet. Dadurch soll erreicht werden, dass möglichst wenig Fasermaterial beim Wechselvorgang bei laufender und gedrosselter Faserbandlieferung in den freien Zwischenraum zwischen der gefüllten Kanne und der nachgeführten Leerkanne abgelegt wird. Dadurch wird ermöglicht, dass der Trennvorrichtung eine möglichst kleine Faserbandschlaufe für die sichere Erfassung für den Trennvorgang vorliegt. Die geeignete Position der Auslassöffnung des Trichterrades für den Start des Wechselvorganges richtet sich nach der reduzierten Drehzahl des Trichterrades und der Wechselgeschwindigkeit des Kannenwechslers und muss darauf abgestimmt werden. Es ist dabei zu beachten, dass beim Wechselvorgang wenigstens ein grosser Teil der abgelegten Faserbandschlaufe im Übergangsbereich von der Voll- zur Leerkanne über eine der beiden Kannendurchmesser abgelegt wird.
Des weiteren wird ein Verfahren vorgeschlagen, wobei nach vollendetem Trennvorgang und während der Abwärtsbewegung der Trenneinrichtung das Trennblech wenigstens einmal hin und her bewegt wird. Diese Bewegung gewährleistet, dass die getrennten Bandenden, welche unter bestimmten Umständen noch im Bereich zwischen Klemmkante und Trennblech an der Trenneinrichtung festklemmen können, sicher von der Trenneinrichtung gelöst und freigegeben werden. Damit wird verhindert, dass durch das festgeklemmte Faserbandende Faserbandschlaufen bei der Abwärtsbewegung des Trennarmes von der Kanne heruntergezogen werden. Dieses Ereignis kommt jedoch relativ selten vor.

Weitere Vorteile sind anhand eines nachfolgenden Ausführungsbeispiels näher aufgezeigt und beschrieben. Es zeigen:
- Fig. 1: Eine schematische Draufsicht auf einen Rotationskannenwechsler mit einer schematisch gezeichneten Trennvorrichtung für das Faserband.
- Fig. 2: Eine schematische Seitenansicht nach Fig. 1, worin insbesondere das Trichterrad zur Bandablage und ein dem Trichterrad vorgeschaltetes Streckwerk schematisch angedeutet ist.
- Fig. 3: Eine Seitenansicht der in Fig. 2 schematisch gezeigten Trenneinrichtung in Form eines Schwenkarmes.
- Fig. 4: Eine Draufsicht nach Fig. 3.
- Fig. 5: Eine weitere Ansicht gemäss Fig. 3, wobei sich der Schwenkarm zur Bandtrennung in einer hochgeschwenkten Arbeitsstellung befindet.
- Fig. 6: Eine schematische Teilansicht des verzahnten Trennbleches gemäss Fig. 5.
- Fig. 7: Eine vergrösserte Ansicht X nach Fig. 5.
- Fig. 8: Eine Darstellung des Trennbleches gemäss Fig. 6 mit einer weiteren Ausführungsform.
- Fig. 9: Eine Ansicht X1 nach Fig. 8.

Fig. 1 zeigt die Draufsicht auf einen an sich bekannten Kannen-Rotationswechsler 1, wobei die Kannen K1-K3 über ein Drehkreuz 2 innerhalb des Rotationswechslers 1 in Pfeilrichtung verschoben werden. Im gezeigten Beispiel handelt es sich bei der Kanne K1 um eine leere Kanne, die in Reservestellung gehalten wird. Eine weitere Leerkanne ist schematisch auf dem Kannenplatz K angedeutet. Die Kanne K2 befindet sich in einer Befüllstellung (Arbeitsstellung), worin ihr über ein Trichterrad 5 Faserband F zur Ablage in Schlaufen zugeführt wird. Das Faserband F liefert eine dem Trichterrad 5 vorgeschaltete Streckwerkseinheit 8. Diese Streckwerkseinheit ist in Fig. 1, wie auch in Fig. 2 nur schematisch dargestellt und besteht aus mehreren Walzenpaaren, zwischen welchen die zugeführte Fasermasse verzogen wird. Zwischen der schematisch gezeigten Streckwerkseinheit 8 und dem Trichterrad 5 ist noch eine Umlenkwalze 7 und ein Kalanderwalzenpaar 9 angeordnet. Das Drehkreuz 2 ist mit Armen A versehen, welche die Kannen K1-K3 teilweise umgreifen. Am äusseren Ende der Arme A ist jeweils eine Rolle R drehbar angeordnet. Die Lagerung des Drehkreuzes 2 erfolgt über die schematisch dargestellte Drehachse D.

In den Figuren 1 und 2 ist schematisch eine im Bereich der Drehachse D vertikal schwenkbare Faserband-Trenneinrichtung FT angedeutet. Diese Trenneinrichtung FT besitzt einen U-förmigen Schwenkarm 12, der um eine Schwenkachse 13 in horizontaler Richtung verschwenkbar angelenkt ist. Der Schwenkbereich dieses Schwenkarmes 12 bewegt sich zwischen dem drehbar gelagerten Drehkreuz 2 und der Unterseite 11 einer Drehkopfplatte 10 (Fig. 2).

In den Figuren 3 und 4 ist diese Trenneinrichtung TR in vergrössertem Massstab und im Detail näher gezeigt. Ausserdem wird in Fig. 3 ein im Rotationswechsler fix gelagerter Zylinder Z gezeigt, der über einen gelenkig gelagerten Hebelmechanismus H die Schwenkbewegung des Schwenkhebels 12 ausführt. Dieser Hebelmechanismus H besteht aus einem Winkelhebel 15 der am einen Ende fest am Gestell des Rotationswechslers 1 über eine Achse 16 drehbar gelagert ist und am anderen Ende über ein Drehgelenk 18 mit einem weiteren Hebel 20 gelenkig verbunden ist. An diesem Drehgelenk 18 ist auch die Kolbenstange des Zylinders Z drehbar angelenkt. Der Hebel 20 ist über eine weitere Drehachse 21 an einem Hebel 23 drehbar angelenkt. Dieser Hebel 23 ist einerseits drehbar auf der Schwenkachse 13 des Schwenkarmes 12 und andererseits um eine Achse 24 drehbar gelagert, wobei diese Achse 24 im U-förmigen Profil des Schwenkarmes 12 verankert ist.

Diese Details sind auch aus Fig. 5 zu entnehmen, worin auch schematisch die Steuereinrichtung für die Ansteuerung der Trenneinrichtung TR gezeigt ist.

Das U-förmige Profil des Schwenkarmes 12 ist an seinen freien Schenkeln mit elastischen Klemmleisten 26 versehen, über welche das zu trennende Faserband F während des Trennvorganges gegen die Unterseite 11 der Drehkopfplatte 10 gedrückt wird, wenn sich der Schwenkarm 12 in der in Fig. 5 gezeigten Stellung befindet. Deutlicher ist dieses Detail noch aus Fig. 7 zu entnehmen, welche eine vergrösserte Ansicht X des Schwenkarmes 12 nach Fig. 5 zeigt. Aus Fig. 4 und Fig. 5 ist zu entnehmen, dass innerhalb des U-förmigen Profils des Schwenkarmes 12 ein Trennblech 30 angeordnet ist. Das Trennblech 30 ist auf der einen Längsseite mit einer Zahngarnitur 32 versehen, welche hintereinander angeordnete Zähne 33 aufweist. Dabei wird auf die Darstellung der Fig. 6 verwiesen, woraus eine vergrösserte Teilansicht des Trennbleches 30 zu entnehmen ist. Die Lagerung des Trennbleches 30 innerhalb des Schwenkarmes 12 erfolgt einerseits über mehrere innerhalb des Schwenkarmes 12 befestigte Hülsen 35, welche mit einem Schlitz 36 zur Aufnahme der einen Längsseite des Trennbleches 30 versehen sind. Innerhalb der Hülse 35 ist eine Feder 38 angeordnet, deren Federkraft auf die untere gerade Längsseite des Trennbleches 30 wirkt. Diese Federkraft gewährleistet, dass während des Trennvorganges die Spitzen 34 der Zähne 33 auf der Unterseite 11 der Drehkopfplatte 10 anliegen.

Des weiteren weist das Trennblech 30 zwei abgewinkelte Längsschlitze 40 auf, welche jeweils von einem Bolzen 41 durchdrungen werden, der am Schwenkarm 12 fix gelagert ist. Diese Längsschlitze 40 sind in Fig. 3 schematisch dargestellt und in Fig. 6 (nur einer gezeigt) vergrössert dargestellt. Wie aus dieser Darstellung zu entnehmen, befindet sich das Trennblech 30 in einer Ruheposition, wobei der Bolzen 41 sich im kurzen abgewinkelten Teil des Schlitzes 40 befindet und am weitesten von der Unterkante des Trennbleches entfernt ist.

Sobald das Trennblech (Fig. 6) in Pfeilrichtung verschoben wird, gelangt der Bolzen 41 in den Bereich der Unterkante 42 des Schlitzes 40 unter Einwirkung der Federn 38, welche das Trennblech 30 vertikal nach oben drücken. Durch diese vertikale Verschiebung während der Längsverschiebung des Trennbleches 30 gelangen die Zahnspitzen 34 zur Anlage an die Unterseite 11 der Drehkopfplatte 10.

Aus den Figuren 4, 5 und 7 ist zu entnehmen, dass über einen Steg 44 das Trennblech 30 mit einem Kolben 46 eines im Schwenkarm 12 gelagerten Zylinders verbunden ist. Wie insbesondere aus der Draufsicht nach Fig. 4 zu entnehmen, ist der Kolben 46 über ein Drehgelenk 47 mit dem Steg 44 verbunden, damit die vertikale Verschiebung des Trennbleches während des Trennvorganges kompensiert werden kann.

Wie aus den Figuren 3 bis 5 zu entnehmen, ist im Bereich der Schwenkachse 13 innerhalb des U-Profiles des Schwenkarmes 12 ein Endschalter 50 fest angebracht. Dieser Schalter 50 weist einen Schaltnocken 51 auf, der sich in der Höhe der Klemmleisten 26 befindet. In der in Fig. 5 gezeigten Stellung kommt dieser Schaltnocken 51 mit der Unterseite 11 der Drehkopfplatte 10 in Berührung und löst einen Schaltvorgang des Schalters 50 aus, sobald sich bei Druckerhöhung die Klemmleisten 26 elastisch verformen, wodurch eine weitere vertikale Zustellung des Schwenkarmes 12 in Richtung zur Unterseite 11 der Drehkopfplatte 10 erfolgt ist. Das heisst, der Schalter 50 wird erst dann geschaltet, wenn die Klemmleisten 26 in ihrer Endstellung den vollständigen Klemmdruck auf die Unterseite 11 der Drehkopfplatte übertragen. Um Toleranzen auszugleichen und um einen exakten Schaltpunkt zu ermöglichen, ist der Schalter 50 in seiner Lage einstellbar fixiert. Es ist jedoch auch möglich, anstelle des Schalters 50 mit Schaltnocken 51 einen Initiator (z.B. Abstandsinitiator) vorzusehen, um die Endstellung des Schaltarmes zu überwachen.

Aus der Darstellung der Fig. 7 ist zu entnehmen, dass sich das Trennblech 30 aussermittig in Bezug auf den U-förmigen Schwenkarm 12 befindet. Das heisst, das Trennblech 30 befindet sich näher an der rechten Klemmleiste 26. Diese Ausführung wurde deshalb gewählt, um zu gewährleisten, dass durch den Trennvorgang über das Trennblech 30 jeweils nur ein einziger Faserbandabriss zwischen den beiden Schenkeln des U-förmigen Profils des Schwenkarmes 12 entsteht..

In Fig. 5 ist eine Steuereinrichtung 55 gezeigt, über welche die Ventile 57 und 59 über die Steuerleitungen 58 und 60 angesteuert werden. Durch das Ventil 57 wird die Zuführung der Luft zu dem Zylinder Z über die Leitungen 61 bzw. 62 gesteuert. Das Ventil 59 steuert die Zuführung der Luft über die Leitungen 64 und 65 zu dem Zylinder 45. Der Schalter 50 ist über die Leitung 52 mit der Steuereinrichtung 55 verbunden. Schematisch dargestellt ist eine weitere Steuerleitung 67, über welche die Steuereinheit 55 das Signal zur Inbetriebsetzung der Trenneinrichtung erhält. Dieses Signal kann z.B. beinhalten, dass ein Kannenwechsel erfolgt ist und sich die Kannen, zwischen welchen sich das zu trennende Faserband befindet, in einer vorbestimmten Position angelangt sind.

Aus der Darstellung der Fig. 6 sind unterschiedliche Zahnformen der Zähne 33, bzw. 33' zu entnehmen, wobei alle Zähne einen spitzen Eingriffswinkel α aufweisen. Der Anstellwinkel β der vorderen Zahnflanke 37 der Zähne 33 vergrössert sich in Richtung des Zahnfusses 28 und geht bei der Zahnform entsprechend den Zähnen 33' in einen Radius R über. Bei der Zahnform der Zähne 33 ändert sich dieser Anstellwinkel β bis zu 0, so dass im Bereich des Zahnfusses 28 in Bezug auf die Längsverschiebung eine vertikale Zahnflanke vorhanden ist. Die hintere Zahnflanke 39 ist ausgehend von der jeweiligen Zahnspitze 34 um einen Winkel γ geneigt, der sich in Richtung des Zahnfusses 28 vergrössert. Mit diesen vorgeschlagenen Ausführungen der Zahnform wird gewährleistet, dass einerseits die gesamte Fasermasse des Faserbandes von der Unterseite 11 der Drehkopfplatte 10 in das Zahnsegment 32 hineingezogen wird und andererseits eine sichere Trennung des Faserbandes im Bereich des Zahnfusses erfolgt. Der Trennvorgang kann auch bereits schon abgeschlossen sein, bevor das Faserband vollständig in den Bereich des Zahnfusses verschoben wurde.

In den Fig. 8 und 9 wird eine weitere Ausführungsform des Trennbleches 30 gezeigt, wobei die Zähne 33 als Einzelzähne hintereinander zwischen den Seitenführungen 70 und 71 gelagert sind. Die Zähne 33 sind dabei mit einem unteren Führungsteil 69 versehen, in welchem ein Längsschlitz 75 angebracht ist. Durch den jeweiligen Längsschlitz 75 ragt eine Schraube einer Verschraubung 73, welche in den Seitenführungen 70 und 71 fest gelagert ist. Durch die Langlochausführung 75 in Verbindung mit der Verschraubung 73 wird eine beschränkte Verschiebung der Zähne 33 quer zur Längsrichtung des Trennbleches 30 ermöglicht. Zur Erzielung einer parallelen Querverschiebung der Zähne 33 sind die Zähne seitlich des Führungsteiles 69 mit Führungsflächen 80 versehen, über welche sie aneinander entlanggleiten können. Auf die Unterkante 68 des jeweiligen Führungsteils 69 der Zähne 33 wirkt jeweils eine Feder 79, welche seitlich über Führungen 77 in ihrer Lage gehalten wird. Die Führungen 77 sind dabei an einer Leiste 76 angebracht, die über nicht näher gezeigte Befestigungsmittel an den Seitenführungen 70 und 71 befestigt ist Oberhalb der Zähne 33 ist die Drehkopfplatte 10 schematisch angedeutet, über welche die Zahnspitzen 34 während dem Trennvorgang anliegen. Dabei wird die Anlage dieser Zahnspitzen 34 an der Drehkopfplatte 10 durch die Federn 79 unterstützt.

Durch diese Einrichtung ist es möglich, jeden einzelnen Zahn 33 des Trennbleches 30 individuell über die einzelnen Federn 79 gegen die Unterseite der Drehkopfplatte 10 zuzustellen. Dadurch wird gewährleistet, das jeder einzelne Zahn 33 exakt zur Anlage an die Drehkopfplatte 10 zu liegen kommt.

Ausserdem ist es mit dieser Einrichtung möglich, einzelne Zähne 33 bei Verschleiss oder Abnutzung einzel auszutauschen. Es wäre auch denkbar, eine Ausführung nach Fig. 6 mit dem Längsschlitz 40 mit einer Ausführung von einzelnen Zähnen gemäss Fig. 8 zu kombinieren.
Nachfolgend wird der Funktionsablauf der Faserbandtrennung nochmals zusammengefasst:

Sobald die Kanne K2 (Fig. 1) ausreichend befüllt ist (Längenmessung des abgelegten Bandes) wird die Liefergeschwindigkeit herabgesetzt. und die Positionserfassung der Trichterradöffnung 6 des Trichterrades 5 aktiviert. Dabei greift ein Sensor 54 die Position einer Positionsmarke 53 am Trichterrad 5 ab und meldet diese über die Leitung 56 der Steuereinrichtung 55 (Fig. 2 und Fig. 5). sobald die vorbestimmte Wechselposition der Trichterradöffnung 6 erreicht ist (z.B. wenn sie der Leerkanne am nächsten liegt), wirdüber die Steuerung 55 das Drehkreuz 2 in Bewegung versetzt. Dadurch gelangt die Leerkanne K1 in den Arbeitsbereich unterhalb des Trichterrades 5 und die gefüllte Kanne K2 in den Abgabebereich der Kanne K3. Das weiter gelieferte Faserband hängt nun zwischen der Arbeitskanne K2 und der vollen abzuführenden Kanne K3. Sobald diese Position erreicht ist, erhält die Steuereinrichtung 55 über die Leitung 67 das Signal zur Auslösung des Trennvorganges. Das Ventil 57 wird nun auf Durchgang geschaltet, so dass der Kolben des Zylinders 7 ausfahren kann. Über den Hebelmechanismus der Hebel 15, 20, 23 und in Verbindung mit den entsprechenden Gelenkpunkten wird der Schwenkarm 12 im Schnellgang entgegen der Uhrzeigerrichtung in einer vertikalen Ebene zwischen den Kannenplätzen K2 und K3 in Richtung der Unterseite 11 der Drehkopfplatte 10 verschwenkt. Durch die entsprechende Anlenkung über die Achse 24 werden nun - in Längsrichtung gesehen - gleichmässig die Klemmleisten 26 gegen die Unterseite 11 der Drehkopfplatte gedrückt, wobei gleichzeitig das zwischen den Kannen befindliche Faserbandstück F geklemmt wird (Fig. 7). Bei weiterer Erhöhung des Anpressdruckes können sich die Klemmleisten 26 leicht verformen, wodurch ein weiterer vertikaler Weg des Schwenkarmes 12 zu der Unterseite 11 erzeugt wird. Dieser zusätzliche Weg, hervorgerufen durch die Verformung der Klemmleisten 26, erzeugt eine Verschwenkung des Schaltnocken 51, wodurch ein Schaltsignal des Schalters 50 über die Leitung 52 an die Steuereinrichtung 55 abgegeben wird. Dies wiederum löst über die Leitung 60 eine Durchschaltung des Ventils 59 aus, wodurch die Luftzuführung über die Leitung 65 zum Zylinder 45 freigegeben wird. Der Kolben 46 des Zylinders 45 fährt nun aus und verschiebt über den Steg 44 das Trennblech 30 in Längsrichtung. Bei dieser Verschiebebewegung wird das Faserband F, das an beiden Klemmleisten 26 geklemmt ist, in die Zahngarnitur eingezogen und bei weiterer Längsverschiebung auseinandergezogen, bzw. getrennt. Auf die entsprechende vertikale Bewegung des Trennbleches während des Trennvorganges über den Längsschlitz 40 in Verbindung mit dem Bolzen 41 wird hier nicht näher eingegangen, da dieser Vorgang bereits zuvor ausführlich beschrieben wurde.

Sobald eine ausreichende Verschiebung des Trennbleches zum Trennen des Faserbandes durchgeführt wurde, wird über die Steuereinrichtung 55 das Ventil 59 wieder umgeschaltet und die Leitung 64 zur Luftführung freigegeben. Die Längsbewegung des Kolbens 46 kann dabei über nicht näher gezeigte Anschläge bzw. Sensoren gesteuert werden. Nachdem das Trennblech 30 wieder seine in Fig. 6 gezeigte Ruhestellung eingenommen hat (dies kann ebenfalls durch entsprechende Anschläge bzw. Sensoren überwacht werden), wird das Ventil 57 zur Ansteuerung des Zylinders Z umgeschaltet, wodurch der Kolben des Zylinders Z einfährt und über den zuvor beschriebenen Hebelmechanismus den Schwenkarm im Langsamgang wieder in die in Position 3 gezeigte Ruhestellung zurückschwenkt. Auch das Erreichen dieser Stellung kann durch nicht näher gezeigte Anschläge oder Sensoren überwacht werden.Während der Abdsenkbewegung der Trenneinrichtung kann über die Steuereinrichtung 55 nochmals wenigstens eine Hin- und Herbewegung des Trennbleches ausgeführt werden, Um die getrennten Bandenden sicher von der Trenneinrichtung zu lösen, bzw. freizugeben.

Der Befüllungsvorgang der neuen Kanne K2 kann nun wieder mit voller Arbeitsgeschwindigkeit erfolgen. Die auf den Kannenplatz K3 überführte volle Kanne wird durch einen nicht näher gezeigten Mechanismus ausgestossen und zu einem nachfolgenden Weiterverarbeitungsprozess überführt. Durch die Drehung des Drehkreuzes 2 beim Kannenwechsel wurde auch eine neue Leerkanne K in den Reservekannenplatz K1 überführt. Es sind natürlich auch Ausführungen eines Rotationswechslers denkbar, wobei lediglich drei Arme A zum Einsatz kommen. Ebenso ist auch die Vorschaltung einer Streckwerkseinheit vor der Bandablage (wie gezeigt) nur eine mögliche Ausführungsvariante und in bezug auf die Erfindung nicht einschränkend zu sehen.

Durch die vorgeschlagene Ausführung wird eine einfache und sichere Bandtrennung gewährleistet, welche zudem die Integrierung im Bereich der Drehachse des Rotationswechslers ermöglicht.

## Patentansprüche

1. Vorrichtung zum Durchtrennen eines in Spinnkannen abgelegten Faserbandes (F) beim Kannenwechsel, mit Mitteln (12, 26) zum Festhalten des sich beim Kannenwechsel von einer ausfahrenden vollen Spinnkanne (K2) zu einer leeren Spinnkanne (K1) erstreckenden Faserbandes (F) und mit Mitteln (30) zum Trennen des Faserbandes zwischen zwei linienförmigen Haltestellen (26), wobei das Mittel (30) zum Trennen des Faserbandes (F) an einem schwenkbaren Arm (12) angeordnet ist, **dadurch gekennzeichnet**, dass der schwenkbare Arm (12) wenigstens zwei Klemmkanten (26) aufweist und ein zu den Klemmkanten in Längsrichtung verschiebbar gelagertes, verzahntes Trennblech (30), das so ausgebildet ist, daß es während des Trennvorganges mit seiner verzahnten Seite (32) auf der Unterseite (11) einer Drehkopfplatte (10) entlanggeführt wird, aufweist.

2. Vorrichtung nach Anspruch 1, **dadurch gekennzeichnet**, dass das Trennblech (30) während des Trennvorganges über Federelemente (38) in Anlage gegen die Unterseite (11) der Drehkopfplatte (10) gehalten wird.

3. Vorrichtung nach Anspruch 1 oder 2, **dadurch gekennzeichnet**, dass sich das Trennblech (30) parallel zwischen den Klemmkanten (26) erstreckt und zu einer der beiden Klemmkanten (26) einen geringeren seitlichen Abstand als zu der anderen aufweist.

4. Vorrichtung nach einem der Ansprüche 1 bis 3, **dadurch gekennzeichnet**, dass die Zähne (33, 33') der Zahngarnitur (32) des Trennbleches (30), in Bewegungsrichtung während des Trennvorganges gesehen, unter einem spitzen Winkel (α) geneigt sind.

5. Vorrichtung nach Anspruch 4, **dadurch gekennzeichnet**, dass sich der Eingriffswinkel (β) der vorderen Zahnflanken (37) der Zähne (33, 33') bis zum Zahnfuss (28) hin verkleinert.

6. Vorrichtung nach einem der Ansprüche 4 bis 5, **dadurch gekennzeichnet**, dass sich, in Bewegungsrichtung während des Trennvorganges gesehen, der Anstellwinkel (γ) der hinteren Zahnflanken (39) der Zähne (33, 33') zum Zahnfuss (28) hin vergrössert.

7. Vorrichtung nach einem der Ansprüche 1 bis 6, **dadurch gekennzeichnet**, dass das Trennblech (30) über Führungsmittel (40, 41, 35) derart geführt wird, so dass die Zahnspitzen (34) des Trennbleches während seiner Verschiebung aus einer Ruhestellung in die Arbeitsstellung in Richtung der Unterseite (11) der Drehkopfplatte (10) bewegt werden.

8. Vorrichtung nach Anspruch 7, **dadurch gekennzeichnet**, dass das Führungsmittel aus wenigstens einem am Schwenkarm (12) fest gelagerten Führungsbolzen (41) gebildet ist, der in wenigstens eine Kulissenführung (40) des Trennbleches (30) eingreift.

9. Vorrichtung nach Anspruch 8, **dadurch gekennzeichnet**, dass das Trennblech (30) mit wenigstens einem kurvenförmig ausgebildetem Schlitz (40) versehen ist, in welchen der Führungsbolzen (41) eingreift.

10. Vorrichtung nach einem der Ansprüche 1 bis 6, **dadurch gekennzeichnet**, dass die Zähne (33) des Trennbleches (30) einzeln und in Längsrichtung des Trennbleches gesehen, hintereinander gestaffelt angeordnet sind und Führungsmittel (70,71,75,73,68,80) vorgesehen sind, die eine beschränkte Querverschiebung der Zähne (33) zur Längsrichtung des Trennbleches (30) ermöglichen.

11. Vorrichtung nach Anspruch 10, **dadurch gekennzeichnet**, dass die Zähne in Richtung ihrer Querverschiebung durch wenigstens eine Feder (79) beaufschlagt werden.

12. Vorrichtung nach einem der Ansprüche 1 bis 11, **dadurch gekennzeichnet**, dass an dem Trennblech (30) ein Stellmittel (45) zur Längsverschiebung angelenkt ist.

13. Vorrichtung nach Anspruch 12, **dadurch gekennzeichnet**, dass das Stellmittel aus einem im Schwenkarm (12) gelagerten Zylinder (45) gebildet ist.

14. Vorrichtung nach einem der Ansprüche 1 bis 13, **dadurch gekennzeichnet**, dass der um eine Schwenkachse (13) gelagerte Schwenkarm (12) über ein mehrgliedriges Getriebe (H) mit einem gestellfest gelagerten Stellglied (Z), z.B. einem Zylinder, verbunden ist.

15. Vorrichtung nach Anspruch 14, **dadurch gekennzeichnet**, dass die Krafteinleitung, in Längsrichtung des Schwenkarmes gesehen, etwa mittig (24) am Schwenkarm (12) erfolgt.

16. Vorrichtung nach einem der Ansprüche 1 bis 15, **dadurch gekennzeichnet**, dass der Schwenkarm (12) mit einem Schaltglied (50, 51) versehen ist, das unterbrechend durch die Bewegung des Schwenkarmes (12) in die Steuerleitung (60) für das Stellmittel (45) des Trennbleches (30) eingreift.

17. Vorrichtung nach einem der Ansprüche 1 bis 16, **dadurch gekennzeichnet**, dass die Verschiebegeschwindigkeit des Trennbleches (30) und/oder die Schwenkgeschwindigkeit des Schwenkarmes (12) einstellbar ist.

18. Vorrichtung nach einem der Ansprüche 1 bis 17, **dadurch gekennzeichnet**, dass das Material der Oberfläche (11) der Drehkopfplatte (10) gegenüber dem Material der Zahnspitzen (34) des Trennbleches (30) abriebfester ausgebildet ist.

19. Vorrichtung nach Anspruch 18, **dadurch gekennzeichnet**, dass wenigstens die Zahnspitzen (34) des Trennbleches (30) aus Messing und die Oberfläche (11) der Drehkopfplatte (10) aus Stahl oder verschromten Stahl ausgebildet ist.

20. Vorrichtung nach einem der Ansprüche 1 bis 19, **dadurch gekennzeichnet**, dass die Schwenkachse (13) des Schwenkarmes (12) im Bereich der Drehachse (D) eines Rotations-Kannenwechslers (1) angebracht ist.

21. Vorrichtung nach Anspruch 20, **dadurch gekennzeichnet**, dass der Schwenkbereich des Schwenkarmes (12) oberhalb eines Drehkreuzes (2) des Rotationswechslers (1) angeordnet ist.

22. Verfahren zur Durchführung des Trennvorganges mit der Vorrichtung gemäss Patentanspruch 1, wobei das Faserband (F) über ein mit einer Auslassöffnung (6) versehenes Trichterrad (5) in die Kanne (K2) in Schlaufen abgelegt wird, **dadurch gekennzeichnet**, dass der Beginn des Wechselvorganges der vollen Kanne (K2) gegen eine leere Kanne (K1) dann gestartet wird, wenn die Ausgangsöffnung (6) des Trichterrades (5) bei abgesenkter Drehzahl eine vorbestimmte und abgetastete Position erreicht hat, die es ermöglicht, dass beim Wechselvorgang möglichst wenig Faserband in den freien Zwischenraum zwischen Vollkanne (K2) und Leerkanne (K1) abgelegt wird.

23. Verfahren zur Durchführung des Trennvorganges entsprechend der Vorrichtungsansprüche 1 bis 21, **dadurch gekennzeichnet**, dass während der Abwärtsbewegung des Trennbleches (30) nach vollendetem Trennvorgang wenigstens einmal das Trennblech in seiner Längsrichtung hin und her bewegt wird.

## Claims

1. Apparatus for severing a fibre sliver (F) deposited in spinning cans during the can change process, with means (12, 26) for holding the fibre sliver (F) which extends during the can change process from a full spinning can (K2) being moved out to an incoming empty spinning can (K1), and with means (30) for severing the fibre sliver between two linear holding elements (26), in which arrangement the means (30) for severing the fibre sliver (F) is arranged on a pivotable arm (12),
**characterized in that**
the pivotable arm (12) comprises at least two clamping edges (26), and that a toothed severing plate (30) supported shiftable in the longitudinal direction relative to the clamping edges is laid out in such a manner that during the severing process it is guided with its toothed side (32) along the underside (11) of a turntable head plate (10).

2. Apparatus according to the claim 1, **characterized in that** the severing plate (30) during the severing process is held contacting the underside (11) of the turntable head plate (10) under the influence of spring elements (38).

3. Apparatus according to the claim 1 or 2, **characterized in that** the severing plate (30) extends parallel between the clamping edges (26) and presents a smaller lateral distance with respect to one of the clamping edges (26) than with respect to the other one.

4. Apparatus according to one of the claims 1 through 3, **characterized in that** the teeth (33, 33') of the tooth clothing (32) of the severing plate (30), seen in the direction of movement during the severing process, are inclined under an acute angle (α).

5. Apparatus according to the claim 4, **characterized in that** the angle of engagement (β) of the tooth front sides (37) of the teeth (33, 33') diminishes towards the tooth base (28).

6. Apparatus according to one of the claims 4 through 5, **characterized in that** the setting angle (γ) of the tooth back face sides (39) of the teeth (33, 33'), seen in the direction of movement during the severing process, increases towards the tooth base (28).

7. Apparatus according to one of the claims 1 through 6, **characterized in that** the severing plate (30) is guided using guide means (40, 41, 35) in such a manner that the tooth points (34) of the severing plate, during its movement from its idle position into its working position, move in the direction towards the underside (11) of the turntable head plate (10).

8. Apparatus according to the claim 7, **characterized in that** the guide means is formed by at least one guide pin (41) rigidly supported on the pivoting arm (12) and engaging the sliding guide arrangement (40) of the severing plate (30).

9. Apparatus according to the claim 8, **characterized in that** the severing plate (30) is provided with at least one curved guide slot (40) engaging the guide pin (41).

10. Apparatus according to one of the claims 1 through 6, **characterized in that** the teeth (33) of the severing plate (30) are arranged individually and, seen in the longitudinal direction of the severing plate, staggered behind each other, and that guide means (70, 71, 75, 73, 68, 80) are provided, which permit a limited transverse movement of the teeth (30) relative to the longitudinal direction of the severing plate (30).

11. Apparatus according to the claim 10, **characterized in that** the teeth are loaded in the direction of their transverse movement under the influence of at least one spring (79).

12. Apparatus according to one of the claims 1 through 11, **characterized in that** to the severing plate (30) a setting means (45) is linked for effecting the longitudinal shifting movement.

13. Apparatus according to the claim 12, **characterized in that** the setting means is formed by a cylinder (45) supported in the pivoting arm (12).

14. Apparatus according to one of the claims 1 through 13, **characterized in that** the pivoting arm (12) pivotably supported on a pivoting axle (13) via a multi-lever gear arrangement (H) is connected to a setting means (Z), e.g. a cylinder) rigidly linked to the machine frame.

15. Apparatus according to the claim 14, **characterized in that** the point, where the force acts onto the pivoting arm, seen in the longitudinal direction of the pivoting arm, is located at about the mid-point of the length of the pivoting arm (12).

16. Apparatus according to one of the claims 1 through 15, **characterized in that** the pivoting arm (12) is provided with a switching element (50, 51) which acts onto the control connection line (60) for the setting means (45) of the severing plate (30), which it interrupts under the influence of the movement of the pivoting arm (12).

17. Apparatus according to one of the claims 1 through 16, **characterized in that** the speed of the shifting movement of the severing plate (30) and/or of the pivoting movement of the pivoting arm (12) are adjustable.

18. Apparatus according to one of the claims 1 through 17, **characterized in that** the material of the surface (11) of the turntable head plate (10) is chosen more wear resistant than the material of the tooth points (34) of the severing plate (30).

19. Apparatus according to the claim 18, **characterized in that** at least the tooth points (34) of the severing plate (30) are made from brass material, and that the surface (11) of the turntable head plate (10) is made from steel or from chrome plated steel.

20. Apparatus according to one of the claims 1 through 19, **characterized in that** the pivoting axle (13) of the pivoting arm (12) is arranged in the vicinity of the rotational axis (D) of a revolver can changer (1).

21. Apparatus according to the claim 20, **characterized in that** the pivoting sweep range of the pivoting arm (12) is laid out above a turning cross (2) of the revolver can changer (1).

22. Method for implementing the severing process using the apparatus according to the claim 1, in which the fibre sliver (F) via a funnel wheel (5) provided with an outlet opening (6) is deposited in loops into the can (K2), **characterized in that** the can change process of exchanging the full can (K2) against an empty can (K1) is started at the time moment, at which the outlet opening (6) of the funnel wheel (5) moving at reduced rotational speed has reached a predetermined and scanned position, which permits that the length of the fibre sliver deposited into free room extending between the full can (K2) and the empty can (K1) during the can change process is held to a minimum.

23. Method for implementing the severing process according to the claims 1 through 21 concerning the apparatus, **characterized in that** during the downward movement of the severing plate (30) upon completion of the severing process the severing plate (30) is moved to and fro in its longitudinal direction at least once.

## Revendications

1. Dispositif utilise pour interrompre un ruban de fibres (F), déposé dans des pots de filage, lors du changement de pots, avec des moyens (12, 26) servant à maintenir le ruban de fibres (F) s'étendant, lors du changement de pots, depuis un pot de filage plein sortant (K2) vers un pot de filage vide (K1), et avec des moyens (30) servant à interrompre le ruban de fibres entre deux positions d'arrêt en forme de ligne (26), et où le moyen (30) utilise pour interrompre le ruban de fibres (F) est dispose sur un bras oscillant (12), caractérisé par le fait que le bras oscillant (12) possède au moins deux arêtes de pincement (26), et une tôle d'interruption dentée (30), maintenue d'une manière coulissante dans le sens longitudinal, par rapport aux arêtes de pincement, laquelle est configurée de telle manière que, Pendant le processus d'interruption, elle est dirigée, avec son côté dente (32), le long de la face inférieure (11) dune plaque (10) de la tête tournante.

2. Dispositif selon revendication 1,
caractérisé par le fait que,
pendant le processus d'interruption, la tôle d'interruption (30) est maintenue en appui contre la face inférieure (11) de la Plaque (10) de la tête tournante, à l'aide d'éléments élastiques (38).

3. Dispositif selon revendication 1 ou 2,
caractérisé par le fait que
la tôle d'interruption (30) s'étend d'une manière parallèle entre les arètes de pincement (26), et possède, par rapport à Tune des deux arètes de pincement (26), une plus petite distance latérale que par rapport à l'autre.

4. Dispositif selon Tune des revendications 1 à 3,
caractérisé par le fait que
les dents (33, 33') de la garniture dentée (32) de la tôle d'interruption (30) sont inclinées avec un angle aigu (α), vu dans le sens de déplacement pendant le processus d'interruption.

5. Dispositif selon revendication 4,
caractérisé par le fait que
l'angle d'attaque (β) des flancs avant de dent (37) des dents (33, 33') se rapetisse vers le pied de dent (28).

6. Dispositif selon Tune des revendications 4 à 5,
caractérisé par le fait que,
vu dans le sens de déplacement penclant le processus d'interruption, l'angle d'incidence (γ) des flancs arrière de dent (39) des dents (33, 33') s'agrandit vers le pied de dent (28).

7. Dispositif selon Tune des revendications 1 à 6,
caractérisé par le fait que
la tôle d'interruption (30) est guidée par des moyens de guidage (40, 41, 35) de telle manière que les pointes de dent (34) de la tôle d'interruption sont déplacées dans la direction de la face inférieure (11) de la plaque (10) de la tête tournante, pendant son déplacement depuis une position de repos dans la position de travail.

8. Dispositif selon revendication 7,
caractérisé par le fait que
le moyen de guidage est forme par au moins un tourillon de guidage (41) maintenu d'une manière fixe sur un bras oscillant (12), tourillon qui pénètre dans au moins un guidage en coulisse (40) de la tôle d'interruption (30).

9. Dispositif selon revendication 8,
caractérisé par le fait que
la tôle d'interruption (30) est pourvue d'au moins une coulisse (40) réalisée en forme de courbe, dans laquelle pénètre le tourillon de guidage (41).

10. Dispositif selon Tune des revendications 1 à 6,
caractérisé par le fait que
les dents (33) de la tôle d'interruption (30) sont disposées individuellement et, vu dans le sens longitudinal de la tôle d'interruption, sont échelonnèes Tune derrière l'autre, et des moyens de guidage (70, 71, 75, 73, 68, 80) sont prévus
pour permettre un déplacement transversal limite des dents (33), par rapport au sens longitudinal de la tôle d'interruption (30).

11. Dispositif selon revendication 10,
caractérisé par le fait que,
dans le sens de leur déplacement transversal, les dents sont mises sous charge par au moins un ressort (79).

12. Dispositif selon Tune des revendications 1 à 11,
caractérisé par le fait
qu'un agent de positionnement (45) est articule sur la tôle d'interruption (30), pour le déplacement longitudinal.

13. Dispositif selon revendication 12,
caractérisé par le fait que
1'agent de positionnement est forme par un cylindre (45) maintenu dans un bras oscillant (12).

14. Dispositif selon Tune des revendications 1 à 13,
caractérisé par le fait que
le bras oscillant (12) maintenu sur un axe de pivotement (13) est relié avec un élément de positionnement (Z), par exemple un cylindre, maintenu d'une manière fixe sur le bâti, via un entraînement à plusieurs éléments (H).

15. Dispositif selon revendication 14,
caractérisé par le fait que
la mise en action de la force s'effectue approximativement vers le milieu (24) du bras oscillant (12), vue dans le sens longitudinal du bras oscillant.

16. Dispositif selon Tune des revendications 1 à 15,
caractérisé par le fait que
le bras oscillant (12) est pourvu d'un élément commutateur (50, 51) qui, par le mouvement du bras oscillant (12), intervient, par alternance, dans la conduite de commande (60) de 1'agent de positionnement (45) de la tôle d'interruption (30).

17. Dispositif selon Tune des revendications 1 à 16,
caractérisé par le fait que
la vitesse de déplacement de la tôle d'interruption (30) et/ou la vitesse de pivotement du bras oscillant (12) est réglable.

18. Dispositif selon Tune des revendications 1 à 17,
caractérisé par le fait que
la matière de la surface (11) de la plaque (10) de la tête tournante est réalisée résistante à l'abrasion, par rapport à la matière des pointes de dent (34) de la tôle d'interruption 30).

19. Dispositif selon revendication 18,
caractérisé par le fait
qu'au moins les pointes de dent (34) de la tôle d'interrution (30) sont réalisées en laiton, et la surface (11) de la plaque (10) de la tête tournante est réalisée en acier ou en acier chromé.

20. Dispositif selon l'une des revendications 1 à 19,
caractérisé par le fait que
l'axe de pivotement (13) du bras oscillant (12) est disposé dans la zone de faxe de rotation (D) d'un échangeur de pots rotatif (1).

21. Dispositif selon revendication 20,
caractérisé par le fait que
la zone d'oscillation du bras oscillant (12) est disposée audessus dune croix rotative (2) de 1'echangeur rotatif (1).

22. Procédé pour la réalisation du processus d'interruption avec le dispositif selon revendication 1, et où le ruban de fibres (F) est déposé en spires dans le pot (K2), à l'aide d'un entonnoir tournant (5) pourvu d'une ouverture de sortie (6),
caractérisé par le fait que
le début du processus d'échange du pot plein (K2) contre un pot vide (K1) n'est déclenché que lorsque 1'ouverture de sortie (6) de 1'entonnoir tournant (5) a atteint une position prédéterminée et palpée, avec un nombre de tours diminue, position qui permet que la plus petite quantité possible de ruban de fibres soit déposée dans l'espace libre intermédiaire situe entre le pot plein (K2) et le pot vide (K1), lors du processus d'échange.

23. Procédé pour la réalisation du processus d'interruption correspondant aux revendications de dispositif 1 à 21,
caractérisé par le fait que,
après 1'accomplissement du processus d'interruption et Pendant le mouvement vers le bas de la tôle d'interruption (30), la tôle d'interruption est mue, au moins une fois, en va-et-vient dans son sens longitudinal.
